# EUROPÄISCHE PATENTANMELDUNG

(11) **EP 4 670 562 A1**
(43) Veröffentlichungstag der Anmeldung: **31.12.2025**
(21) Anmeldenummer: 25185179.6
(22) Anmeldetag: 25.06.2025
(51) Int. Cl.: A45B 19/04, A45B 25/14, A45B 25/02

(54) **STANDSCHIRM**

(30) Priorität: 25.06.2024 DE 202024103429 U
(71) Anmelder: Glatz AG, 8500 Frauenfeld (CH)
(72) Erfinder: HERRMANN, Denis, 8406 Winterthur (CH)
(74) Vertreter: Schmauder & Partner AG Patent- & Markenanwälte VSP

(57) **Zusammenfassung**

Die Erfindung betrifft einen Standschirm (2) mit einem Standmast (4) mit einer Längschse (A) und mit mindestens drei Dachstreben (6) für ein faltbares Schirmdach, wobei jede Dachstrebe (6) mit einer unterseitig angelenkten zugehörigen Stützstrebe (8) versehen ist, wobei die Dachstreben (6) mastseitig mit einem oberen Anlenkkranz (10) gelenkig verbunden sind und die Stützstreben (8) mastseitig mit einem auf dem Standmast (4) auf- und abfahrbaren unteren Anlenckranz (12) gelenkig verbunden sind, und wobei zumindest eine Stützstrebe (8) mit einer oberseitig angelenkten Hängestrebe (14) versehen ist, welche mit einem am Standmast (4) befestigten mittigen Anlenkkranz (16) verbunden ist.

In einer geöffneten Stellung des Standschirms sind der mittige Anlenkkranz (16) und der obere Anlenkkranz (10) im Wesentlichen zusammengefahren.

## Beschreibung

### Technisches Gebiet

Die Erfindung betrifft einen Standschirm gemäss dem Oberbegriff von Anspruch 1.

### Stand der Technik

Es sind bereits diverse Standschirme bekannt, die einen gegenüber einem fest angeordneten Standmast anhebbaren und absenkbaren oberen Schirmteil aufweisen. In manchen Ausführungsformen ist der besagte Schirmteil am oberen Ende eines im Standmast teleskopierbaren Gliedes, insbesondere an einem Teleskoprohr oder einer Teleskopstange, angeordnet.

Ein derartiger Standschirm ist in der EP 2397044 B1 beschrieben. Dieser weist einen Standmast und ein faltbares Schirmdach mit Dach- und Stützstreben auf, wobei die Dachstreben und die Stützstreben jeweils mit einem unteren Anlenckranz beziehungsweise mit einem oberen Anlenkkranz verbunden sind. Der obere Anlenkkranz ist mit einem im Standmast geführten, anhebbaren und absenkbaren Teleskoprohr verbunden, während der untere Anlenkkranz fest am Standmast angeordnet ist. Die in Richtung der Mastachse erfolgende Anheb- bzw. Absenkbewegung wird mittels einer im Standmast untergebrachten Antriebseinheit bewirkt, welche beispielsweise mit einer Handkurbel betätigbar ist.

Grundsätzlich kann auch eine entsprechende Konstruktion ohne Teleskoprohr verwendet werden, sofern zumindest drei Dach- und Stützstreben vorhanden sind, um die Bewegbarkeit des oberen Anlenkkranzes im Wesentlichen in Richtung der Mastachse zu halten.

Es sind auch Weiterentwicklungen des erwähnten Standschirms bekannt, bei denen der untere Anlenkkranz auf dem Standmast auf- und abfahrbar ist, wobei zumindest eine der Stützstreben mit einer oberseitig angelenkten Hängestrebe versehen ist, welche mit einem am Standmast befestigten mittigen Anlenkkranz verbunden ist. Bei dieser Art von Standschirmen kann das Öffnen und Schliessen des Schirms händisch vorgenommen werden, sodass keine im Standmast untergebrachte Antriebseinheit erforderlich ist.

Ein Nachteil des zuletzt genannten, gattungsgemässen Standschirms ist, dass im in einer geöffneten, d.h. aufgeklappten Stellung des Standschirms der mittige Anlenkkranz und der obere Anlenkkranz voneinander beabstandet sind. Dies hat zur Folge, dass der oberste Abschnitt des teleskopierbaren Rohrteils auch in der geöffneten Stellung des Standschirms exponiert bleibt und dabei insbesondere mit Flugschmutz, aber auch mit windbefördertem Regenwasser belegt werden kann. Bei Ausführungsformen ohne teleskopierbares Rohr ist insbesondere bei Wind ein unerwünschtes laterales Verwackeln des Schirms möglich.

### Darstellung der Erfindung

Aufgabe der Erfindung ist es somit, einen verbesserten Standschirm vorzuschlagen, welcher die Schwachstellen des Standes der Technik zu überwinden vermag.

Diese Aufgabe wird durch den Standschirm gemäss Anspruch 1 gelöst.

Der erfindungsgemässe Standschirm weist einen Standmast mit einer Längsachse A sowie eine Mehrzahl von mindestens drei Dachstreben für ein faltbares Schirmdach auf, wobei jede Dachstrebe mit einer unterseitig angelenkten zugehörigen Stützstrebe versehen ist. Die Dachstreben sind mastseitig mit einem oberen Anlenkkranz gelenkig verbunden, und die Stützstreben sind mastseitig mit einem auf dem Standmast auf- und abfahrbaren unteren Anlenkkranz gelenkig verbunden. Zumindest eine Stützstrebe ist zudem mit einer oberseitig angelenkten Hängestrebe versehen, welche mit einem am Standmast befestigten mittigen Anlenkkranz verbunden ist. Der obere Anlenkkranz ist mit auf einem oberen Anlenkkreis mit einem ersten Durchmesser D1 angeordneten oberen Anlenkstellen für die Dachstreben versehen, der mittige Anlenkkranz ist mit auf einem mittigen Anlenkkreis mit einem zweiten Durchmesser D2 angeordneten mittigen Anlenkstellen für die zumindest eine Hängestrebe versehen, und der untere Anlenkkranz ist mit auf einem unteren Anlenkkreis mit einem dritten Durchmesser D3 angeordneten unteren Anlenkstellen für die Stützstreben versehen.

Dadurch, dass in einer geöffneten Stellung des Standschirms der mittige Anlenckranz und der obere Anlenkkranz im Wesentlichen zusammengefahren sind, lassen sich zumindest die eingangs genannten Nachteile vermeiden.

Der Begriff "Standschirm" ist im weitesten Sinn zu verstehen, umfasst aber insbesondere diverse Arten von mastgestützten Sonnenschirmen für den Aussenbereich, insbesondere Mittelstockschirme mit Schirmstreben, bei welchen das Öffnen bzw. Schliessen des Schirmdachs durch eine Bewegung entlang der Schirmachse erfolgt.

Der Begriff "im Wesentlichen zusammengefahren" ist so zu verstehen, dass im besagten Zustand die betreffenden Bauteile, d.h. der mittige Anlenkkranz und der obere Anlenkkranz zusammen eine im Wesentlichen spaltfreie Aussenkontur aufweisen. Dabei bedeutet "im Wesentlichen spaltfrei", dass die beiden Anlenckränze idealerweise zumindest eine umlaufend durchgängige Berührungslinie oder eine umlaufend durchgängige Berührungsfläche aufweisen. Aufgrund üblicher Herstellungstoleranzen wie sie beispielsweise bei Spritzgussteilen hinzunehmen sind, kann die besagte Berührungslinie oder Berührungsfläche in der Praxis einen Luftspalt von ungefähr 1 mm umfassen.

Vorteilhafte Ausgestaltungen sind in den abhängigen Ansprüchen definiert.

Gemäss einer vorteilhaften Ausführungsform (Anspruch 2) ist der obere Anlenckranz mit einem im Standmast geführten, anhebbaren und absenkbaren Teleskopglied verbunden. Auf diese Weise wird der obere Anlenkkranz auf der Längsachse A gehalten, d.h. beim Öffnen bzw. Schliessen des Standschirms verschiebt sich der obere Anlenkkranz und die daran angelenkten Dachstreben zusammen mit dem Teleskopglied axialsymmetrisch zum Standmast.

Demgegenüber ist in einer anderen Ausführungsform (Anspruch 3) der obere Anlenkkranz bezüglich des Standmastes schwebend ausgebildet, d.h. er steht nicht auf einem als Längsführung wirkenden Teleskopglied oder dergleichen. Um den oberen Anlenkkranz auf der Längsachse A zu halten, sind mindestens drei um die Längsachse A verteilte Strebensätze vorhanden, wobei jeder Strebensatz gebildet ist aus Sützstrebe, zugehöriger Dachstrebe und zugehöriger Hängestrebe. Es versteht sich, dass ein jeder Strebensatz in einer durch die Mastachse verlaufende Strebenebene liegt. Vorteilhafterweise, aber nicht zwingend, sind die Strebenebenen in gleichmässigen Winkelabständen um die Längsachse A verteilt.

Besonders vorteilhaft (Anspruch 4) ist es bei manchen Anwendungen, wenn sowohl der erste Durchmesser D1 des oberen Anlenkkreises wie auch der dritte Durchmesser D3 des unteren Anlenkkreises jeweils grösser sind als der zweite Durchmesser D2 des mittigen Anlenkkreises. Damit lässt sich in der geschlossenen Stellung des Standschirms eine in Radialrichtung besonders kompakte Konfiguration erreichen. Dies ist nicht nur für den geschlossenen Standschirm in seiner auf dem Standmast aufgesetzten Arbeitsposition vorteilhaft, sondern auch für den Transport. Falls dem ersten Durchmesser D1 ein Wert von 100% zugewiesen wird, so beträgt in manchen Ausführungsformen der zweite Durchmesser D2 ungefähr 50 bis 60% und der dritte Durchmesser D3 ungefähr 65 bis 75%.

Bei einer weiteren Ausführungsform (Anspruch 5), ist der Standschirm mit einer Spannvorrichtung zur Fixierung der geöffneten Stellung des Standschirms versehen. Damit wird insbesondere ein erwünschtes Spannen des Schirmdachs bewerkstelligt.

Vorteilhafterweise (Anspruch 6) ist die Spannvorrichtung als Zugorgan mit einem oberen Ende und einem unteren Ende ausgebildet, wobei das obere Ende am oberen Anlenkkranz befestigt, insbesondere angelenkt ist und wobei das untere Ende mit einem Griffteil versehen ist, der am unteren Anlenkkranz einhängbar und in eine zugbelastete Fixierstellung bringbar ist. Besonders vorteilhaft ist dabei, wenn das Einhängen durch ein geführtes Einschnappen über einen Totpunkt hinaus erfolgt. In gewissen Ausführungsformen (Anspruch 7) wird der Griffteil nicht am unteren Anlenkkranz, sondern an einer Einhängestelle am Standmast eingehängt.

Bei einer weiteren Ausführungsform (Anpruch 8) wird das obere Ende des Zugorganes am Standmast, oberhalb des unteren Anlenkkranzes befestigt und der Griffteil am unteren Anlenkkranz eingehängt.

Bei gewissen Ausführungsformen umfasst die Spannvorrichtung zwei oder sogar mehr Zugorgane, wobei diese vorteilhafterweise symmetrisch um die Schirmachse angeordnet sind.

Die vorbenannten sowie die beanspruchten und in den nachfolgenden Ausführungsbeispielen beschriebenen, erfindungsgemäss zu verwendenden Elemente unterliegen in ihrer Grösse, Formgestaltung, Materialverwendung und ihrer technischen Konzeption keinen besonderen Ausnahmebedingungen, so dass die in dem jeweiligen Anwendungsgebiet bekannten Auswahlkriterien uneingeschränkt Anwendung finden können.

### Kurze Beschreibung der Zeichnungen

Weitere Einzelheiten, Vorteile und Merkmale des Gegenstandes der vorliegenden Erfindung ergeben sich aus der nachfolgenden Beschreibung der dazu gehörenden Zeichnungen, in denen das erfindungsgemässe Verbindungssystem anhand von Beispielen erläutert wird. In den Zeichnungen zeigt:
- Fig. 1: einen Standschirm gemäss dem Stand der Technik, in geschlossenem Zustand, in einer vertikalen Schnittdarstellung;
- Fig. 2: einen vergrösserten Ausschnitt von Fig. 1;
- Fig. 3: den Standschirm von Fig. 1, in geöffnetem Zustand;
- Fig. 4: eine erste Ausführungsform eines Standschirmes, in geschlossenem Zustand, in seitlicher Ansicht;
- Fig. 5: einen Ausschnitt des Standschirms von Fig. 4, in geöffnetem Zustand, in seitlicher Ansicht;
- Fig. 6: einen weiteren Ausschnitt des Standschirms von Fig. 4, in geöffnetem Zustand, in einer vertikalen Schnittdarstellung;
- Fig. 7: den Ausschnitt des Standschirms von Fig. 4, in teilweise geöffnetem Zustand, in einer vertikalen Schnittdarstellung;
- Fig. 8: eine zweite Ausführungsform eines Standschirmes, in geöffnetem Zustand, in seitlicher Ansicht;
- Fig. 9: den Standschirm der Fig. 8, in perspektivischer Ansicht von oben links;
- Fig. 10: einen vergrösserten Ausschnitt von Fig. 9;
- Fig. 11: den Standschirm der Fig. 8, in perspektivischer Ansicht von oben rechts;
- Fig. 12: einen Ausschnitt des Standschirms der Fig. 8 in geöffneter Stellung, bei teilweise angezogener Spannvorrichtung, in einer vertikalen Schnittdarstellung;
- Fig. 13: den Ausschnitt der Fig. 12, bei vollständig angezogener Spannvorrichtung; und
- Fig. 14: eine dritte Ausführungsform eines Standschirmes, in perspektivischer Ansicht von oben rechts.

### Wege zur Ausführung der Erfindung

Der in Fig. 1 und 2 dargestellte, aus dem Stand der Technik bekannte Standschirm 2 weist einen Standmast 4 sowie Dachstreben 6 für ein nicht gezeigtes faltbares Schirmdach auf, wobei jede Dachstrebe 6 mit einer unterseitig angelenkten Stützstrebe 8 versehen ist. Die Dachstreben 6 sind mastseitig mit einem oberen Anlenkkranz 10 gelenkig verbunden, und die Stützstreben 8 sind mit einem auf dem Standmast 4 auf- und abfahrbaren unteren Anlenkkranz 12 gelenkig verbunden. Die Stützstreben 8 sind zudem mit einer oberseitig angelenkten Hängestrebe 14 versehen, welche mit einem am Standmast 4 befestigten mittigen Anlenkkranz 16 verbunden ist. Dabei ist der obere Anlenkkranz 10 mit auf einem oberen Anlenkkreis 18 mit einem ersten Durchmesser D1 angeordneten oberen Anlenkstellen 20 für die Dachstreben 6 versehen, der mittige Anlenckranz 16 ist mit auf einem mittigen Anlenkkreis 22 mit einem zweiten Durchmesser D2 angeordneten mittigen Anlenkstellen 24 für die Hängestreben 14 versehen, und der untere Anlenkkranz 12 ist mit auf einem unteren Anlenkkreis 26 mit einem dritten Durchmesser D3 angeordneten unteren Anlenkstellen 28 für die Stützstreben 8 versehen. Der obere Anlenkkranz 10 ist mit einem im Standmast 4 geführten, anhebbaren und absenkbaren Teleskopglied 30 in Form eines Teleskoprohrs verbunden.

Wie aus der Fig. 3 hervorgeht, sind in der geöffneten, d.h. aufgeklappten Stellung des Standschirms der mittige Anlenkkranz 16 und der obere Anlenkkranz 10 deutlich voneinander beabstandet, siehe Abstand Δh in Fig. 3.

Wie insbesondere in der Fig. 2 veranschaulicht, sind der Durchmesser D1 des oberen Anlenkkreises 18, der Durchmesser D2 des mittigen Anlenkkreises 22 und der untere Durchmesser D3 des unteren Anlenkkreises 26 im Wesentlichen identisch. Dies hat zur Folge, dass bei geschlossenem Schirm (Fig. 1) die Dachstreben 6 nicht in eine an sich erwünschte vertikale Ruhestellung gebracht werden können.

Die in den Fig. 4 bis 7 dargestellte erste Ausführungsform umfasst weitgehend dieselben Komponenten wie der vorbekannte Standschirm der Fig. 1 bis 3. Als wesentlicher Unterschied sind in der geöffneten Stellung des Standschirms der mittige Anlenkkranz 16 und der obere Anlenkkranz 10 im Wesentlichen zusammengefahren, siehe Fig. 5.

Darüber hinaus ist der erste Durchmesser D1 des oberen Anlenkkreises 18 und der dritte Durchmesser D3 des unteren Anlenkkreises 12 wesentlich grösser als der zweite Durchmesser D2 des mittigen Anlenkkreises 22 (siehe Fig. 4, Fig. 6 und Fig. 7), sodass bei geschlossenem Schirm die Dachstreben 6 in einer annähernd vertikalen Ruhestellung vorliegen (siehe Fig. 4).

Weitere Einzelheiten zur Ausgestaltung im Bereich des oberen und mittigen Anlenkkranzes sind aus den Fig. 6 und 7 ersichtlich.

Eine zweite Ausführungsform ist in den Fig. 8 bis 13 dargestellt. Diese ist mit einer Spannvorrichtung 32 zur Fixierung der geöffneten Stellung des Standschirms 2 ausgestattet. Die Spannvorrichtung 32 ist als Zugorgan 34 mit einem oberen Ende 36 und einem unteren Ende 38 ausgebildet, wobei das obere Ende 36 am oberen Anlenkkranz 10 angelenkt ist. Das untere Ende 38 ist mit einem Griffteil 40 versehen, der am unteren Anlenkkranz 12 einhängbar ist. Wie aus einem Vergleich der Fig. 12 und 13 ersichtlich, kann der Griffteil 40 in eine zugbelastete Fixierstellung geschwenkt werden

Die Fig. 14 zeigt eine dritte Ausführungsform, bei welcher der obere Anlenkkranz 10 bezüglich des Standmastes 4 schwebend ausgebildet ist. Hierzu müssen mindestens drei um die Längsachse A verteilte Strebensätze, jeweils gebildet aus Sützstrebe 8a, 8b, 8c, zugehöriger Dachstrebe 6a, 6b, 6c und zugehöriger Hängestrebe 14a, 14b, 14c, vorhanden sein, um den oberen Anlenkkranz 10 auf der Längsachse A zu halten. In der Fig. 14 sind nur zwei dieser Strebensätze gezeigt.

Bei einer weiteren, nicht figürlich dargestellten Ausführungsform, wird der Griffteil 40 nicht am unteren Anlenkkranz 12, sondern an einer Einhängestelle am Standmast 4 eingehängt.

Bei noch einer weiteren, nicht figürlich dargestellten Ausführungsform wird das obere Ende 38 des Zugorganes 36 am Standmast 4, oberhalb des unteren Anlenkkranzes 12 befestigt und der Griffteil 40 wird am unteren Anlenkkranz 12 analog wie bei den Fig. 12 und 13 eingehängt.

### Bezugszeichenliste

- 2: Standschirm
- 4: Standmast
- 6: Dachstrebe
- 8: Stützstrebe
- 10: oberer Anlenkkranz
- 12: unterer Anlenkkranz
- 14: Hängestrebe
- 16: mittiger Anlenkkranz
- 18: oberer Anlenkkreis
- 20: obere Anlenkstellen
- 22: mittiger Anlenkkreis
- 24: mittige Anlenkstellen
- 26: unterer Anlenkkreis
- 28: untere Anlenkstellen
- 30: Teleskopglied
- 32: Spannvorrichtung
- 34: Zugorgan
- 36: oberes Ende von 34
- 38: unteres Ende von 34
- 40: Griffteil von 32
- D1: erster Durchmesser von 18
- D2: zweiter Durchmesser von 22
- D3: dritter Durchmesser von 12
- Δh: Abstand zwischen 10 und 16

## Patentansprüche

1. Standschirm (2), mit einem Standmast (4) und mit einer Mehrzahl von mindestens drei Dachstreben (6) für ein faltbares Schirmdach, wobei der Standmast (4) eine Längsachse (A) aufweist, wobei jede Dachstrebe (6) mit einer unterseitig angelenkten zugehörigen Stützstrebe (8) versehen ist, wobei die Dachstreben (6) mastseitig mit einem oberen Anlenkkranz (10) gelenkig verbunden sind und die Stützstreben (8) mastseitig mit einem auf dem Standmast (4) auf- und abfahrbaren unteren Anlenkkranz (12) gelenkig verbunden sind, wobei zumindest eine Stützstrebe (8) zudem mit einer oberseitig angelenkten Hängestrebe (14) versehen ist, welche mit einem am Standmast (4) befestigten mittigen Anlenkkranz (16) verbunden ist, wobei der obere Anlenkkranz (10) mit auf einem oberen Anlenkkreis (18) mit einem ersten Durchmesser (D1) angeordneten oberen Anlenkstellen (20) für die Dachstreben (6) versehen ist und wobei der mittige Anlenkkranz (16) mit auf einem mittigen Anlenkkreis (22) mit einem zweiten Durchmesser (D2) angeordneten mittigen Anlenkstellen (24) für die zumindest eine Hängestrebe (14) versehen ist und wobei der untere Anlenkkranz (12) mit auf einem unteren Anlenkkreis (26) mit einem dritten Durchmesser (D3) angeordneten unteren Anlenkstellen (28) für die Stützstreben (8) versehen ist,
**dadurch gekennzeichnet, dass**
dass in einer geöffneten Stellung des Standschirms der mittige Anlenckranz (16) und der obere Anlenkkranz (10) im Wesentlichen zusammengefahren sind.

2. Standschirm nach Anspruch 1, wobei der obere Anlenkkranz (10) mit einem im Standmast (4) geführten, anhebbaren und absenkbaren Teleskopglied (30) verbunden ist, um den oberen Anlenkkranz (10) auf der Längsachse (A) zu halten.

3. Standschirm nach Anspruch 1, wobei der obere Anlenkkranz (10) bezüglich des Standmastes (4) schwebend ausgebildet ist, wobei mindestens drei um die Längsachse (A) verteilte Strebensätze, jeweils gebildet aus Sützstrebe (8a, 8b, 8c), zugehöriger Dachstrebe (6a, 6b, 6c) und zugehöriger Hängestrebe (14a, 14b, 14c), vorhanden sind, um den oberen Anlenkkranz (10) auf der Längsachse (A) zu halten.

4. Standschirm nach einem der Ansprüche 1 bis 3, wobei der erste Durchmesser (D1) und der dritte Durchmesser (D3) je grösser sind als der zweite Durchmesser (D2).

5. Standschirm nach einem der Ansprüche 1 bis 4, mit einer Spannvorrichtung (32) zur Fixierung der geöffneten Stellung des Standschirms.

6. Standschirm nach Anspruch 5, wobei die Spannvorrichtung (32) als Zugorgan (34) mit einem oberen Ende (36) und einem unteren Ende (38) ausgebildet ist, wobei das obere Ende (36) am oberen Anlenkkranz (10) befestigt, insbesondere angelenkt ist und wobei das untere Ende (38) mit einem Griffteil (40) versehen ist, der am unteren Anlenkkranz (12) einhängbar und in eine zugbelastete Fixierstellung bringbar ist.

7. Standschirm nach Anspruch 5, wobei die Spannvorrichtung (32) als Zugorgan (34) mit einem oberen Ende (36) und einem unteren Ende (38) ausgebildet ist, wobei das obere Ende (36) am oberen Anlenkkranz (10) befestigt, insbesondere angelenkt ist und wobei das untere Ende (38) mit einem Griffteil (40) versehen ist, der an einer Einhängestelle am Standmast (4) einhängbar und in eine zugbelastete Fixierstellung bringbar ist.

8. Standschirm nach Anspruch 5, wobei die Spannvorrichtung (32) als Zugorgan (34) mit einem oberen Ende (36) und einem unteren Ende (38) ausgebildet ist, wobei das obere Ende (36) am Standmast oberhalb des unteren Anlenkkranzes (12) befestigt, insbesondere angelenkt ist und wobei wobei das untere Ende (38) mit einem Griffteil (40) versehen ist, der am unteren Anlenkkranz (12) einhängbar und in eine zugbelastete Fixierstellung bringbar ist.
